# EUROPÄISCHE PATENTSCHRIFT

(11) **EP 2 708 326 B1**
(45) Veröffentlichungstag und Bekanntmachung des Hinweises auf die Patenterteilung: **02.09.2015**
(21) Anmeldenummer: 13003275.8
(22) Anmeldetag: 27.06.2013
(51) Int. Cl.: B24D 13/16

(54) **Fächerschleifscheibe**
Flap grinding disc
Disque à surfacer à lamelles

(30) Priorität: 18.09.2012 DE 102012018435; 29.10.2012 DE 102012021267
(43) Veröffentlichungstag der Anmeldung: 19.03.2014
(73) Patentinhaber: PPR GmbH, 82595 Königsdorf (DE)
(72) Erfinder: Eisenblätter, Gerd, 82538 Geretsried (DE)
(74) Vertreter: Lang, Friedrich

(56) Entgegenhaltungen:
- WO-A1-2005/087436
- DE-U1- 8 506 607
- DE-U1-202009 007 564
- FR-A1- 2 832 088

## Beschreibung

Die Erfindung betrifft eine Fächerschleifscheibe mit einem Trägerteller und fächerartig und um eine zentrale Öffnung auf den Trägerteller aufgebrachten Schleiflamellen aus Schleifgewebe, umfassend ein Grundgewebe und auf dem Grundgewebe aufgebrachtem Schleifkorn.

Gattungsgemäße Fächerschleifscheiben sind aus dem Stand der Technik bekannt und beispielsweise in der DE 85 20 750 U1, in der DE 299 10 931 U1, in der DE 20 2004 005 538 U1 und in der FR 2 832 088 A1 beschrieben, auf die hiermit hinsichtlich des Aufbaus und der Verwendung von gattungsgemäßen Fächerschleifscheiben Bezug genommen wird. Wesentliche Elemente einer solchen Fächerschleifscheibe sind ein Trägerteller und auf dem Trägerteller um eine zentrale Öffnung im Trägerteller herum fächerartig und einander überlappend aufgebrachte Schleiflamellen. Über die zentrale Öffnung innerhalb des Trägertellers erfolgt die Anbindung der Fächerschleifscheibe an eine geeignete Antriebsmaschine. Die üblicherweise rechteckigen, beispielsweise quadratischen, Schleiflamellen bestehen aus einem Schleifgewebe, das von einem Grundgewebe getragenes Schleifkorn aufweist. Das Schleifkorn umfasst häufig sogenannte Oxidkeramiken, wie beispielsweise der Hochleistungskeramik Zirconiumdioxid (ZrO₂) und Aluminiumoxid (Al₂O₃), insbesondere in Form der rhomboedrischen Modifikation (α-Al₂O₃; Korund).

Im Schleifbetrieb nutzen die bisher bekannten Fächerschleifscheiben mit steigender Betriebsdauer verhältnismäßig schnell ab, so dass eine abgenutzte Fächerschleifscheibe häufig durch eine unbenutzte Fächerschleifscheibe ersetzt werden muss, wodurch für den Anwender hohe Kosten entstehen. Um eine befriedigende Nutzungsdauer zu erreichen, ist im Stand der Technik die Bestückung des Trägertellers mit einer verhältnismäßig hohen Anzahl an Schleiflamellen pro Fächerschleifscheibe üblich. Dies ist allerdings insofern nachteilig, als dass dadurch die Herstellungs- und Erwerbskosten einer Fächerschleifscheibe erheblich steigen. Darüber hinaus kann das volle Schleifpotential einer solchen Fächerschleifscheibe häufig nicht vollständig ausgenutzt werden.

Die Aufgabe der Erfindung liegt nun darin, eine Fächerschleifscheibe anzugeben, die eine optimale Ausnutzung des Schleifpotentials einer Fächerschleifscheibe ermöglicht und die gleichzeitig niedrigere Herstellungskosten aufweist.

Die Lösung der Aufgabe gelingt mit einer Fächerschleifscheibe gemäß dem unabhängigen Anspruch. Bevorzugte Weiterbildungen sind in den abhängigen Ansprüchen angegeben.

Ein wesentlicher Grundgedanke der Erfindung ist, dass ein optimaler Kompromiss zwischen Wirtschaftlichkeit in der Herstellung der Fächerschleifscheibe und maximaler Ausnutzung des Schleifpotentials einer Fächerschleifscheibe nur durch eine bestimmte Anzahl an Schleiflamellen der Fächerschleifscheibe unter gleichzeitiger Verwendung eines speziellen Schleifkorns gelingt. Erfindungsgemäß ist es vorgesehen, dass das Schleifkorn eine Kornmischung ist, die aus 25% bis 75% Zirconiumdioxid (ZrO₂) und aus 25 % bis 75% Aluminiumoxid (Al₂O₃) besteht. Die Kornmischung besteht somit ausschließlich aus diesen beiden Bestandteilen, die sich im vorgegebenen Verhältnis gemischt zusammen zu 100% der verwendeten Kornmischung ergänzen. Die vorliegend angegebenen Prozentangaben beschreiben dabei Anteilsverhältnisse in Bezug auf Masse pro Volumen oder Volumen pro Volumen, ganz besonders aber in Bezug auf Masse pro Masse. Die verwendeten Bereichsangaben bedeuten dabei jeweils Inklusivangaben, dass heißt die angegebenen Bereichsgrenzen sind ausdrücklich von der Erfindung mit umfasst. Dies gilt nicht nur für die in diesem Absatz verwendeten Bereichsangaben, sondern betrifft die gesamte Beschreibung der Erfindung.

Ein weiterer wesentlicher Aspekt der Erfindung liegt darin, dass, entgegen der im Stand der Technik bisher bekannten Strategie zur Verbesserung der Leistungsfähigkeit gattungsgemäßer Fächerschleifscheiben, eine verringerte Anzahl an Schleiflamellen pro Fächerschleifscheibe ergänzend zur Verwendung der speziellen Kornmischung optimal ist. Konkret ist es erfindungsgemäß daher vorgesehen, dass der Trägerteller insgesamt mit 30 bis 46 Schleiflamellen pro Fächerschleifscheibe bestückt ist. Durch die niedrige Anzahl an Schleiflamellen können diese in einem wesentlich kleineren Anstellwinkel gegenüber der Auflageoberfläche des Trägertellers angeordnet werden, wodurch herausragende Schleifergebnisse ermöglicht werden. Nur in diesem bestimmten erfindungsgemäßen Anzahlbereich an Schleiflamellen pro Trägerteller gelingt zusammen mit der vorstehend angegebenen spezifischen Zusammensetzung der Zwei-Komponenten-Kornmischung eine optimale Ausnutzung des Schleifpotentials einer Fächerschleifscheibe.

Insgesamt zeichnet sich die vorliegende Erfindung somit durch das spezielle Zusammenspiel zwischen der definierten Zusammensetzung der verwendeten Zwei-Komponenten-Kornmischung und der Anzahl der diese Kornmischung aufweisenden Schleiflamellen pro Trägerteller aus. Die gezielte Ausbildung einer Fächerschleifscheibe unter Berücksichtigung nur dieser beiden Faktoren "Anzahl der Schleiflamellen" und "Verhältnis der beiden Schleifkornbestandteile Zirconiumdioxid und Aluminiumoxid" gemäß den vorstehenden Ausführungen führen zu Fächerschleifscheiben mit herausragenden Eigenschaften hinsichtlich Lebensdauer, Schleifergebnis und Wirtschaftlichkeit.

Idealerweise besteht die Kornmischung des Schleifkorns aus 50% bis 75% und insbesondere aus 70% bis 75% Zirconiumdioxid und aus 25% bis 50 % und insbesondere 25% bis 30% Aluminiumoxid. Diese Anteilsverhältnisse der beiden Schleifkornkomponenten hat sich als besonders geeignet erwiesen.

Weitere Variationsmöglichkeiten ergeben sich im Hinblick auf die verwendeten Korngrößen des Schleifkorns. Die erfindungsgemäß vorgesehene Kornmischung entfaltet dabei bei Korngrößen von 40, 50 oder 60, insbesondere 50, gemäß CAMI-Körnungsgrößenangabe (Coated *Abrasive Manufacturing Institute)* ihr volles Schleifpotential. Diese Körnungsgrößenangaben bezeichnen dabei mit 40 eine Kornmischung mit einem durchschnittlichen Partikeldurchmesser von 425 µm, mit 50 eine Kornmischung mit einem durchschnittlichen Partikeldurchmesser von 348 µm und mit 60 eine Kornmischung mit einem durchschnittlichen Partikeldurchmesser von 265 µm.

Eine Bestückung des Trägertellers mit 34 bis 40 Schleiflamellen ist im Hinblick auf die Gesamtleistungsfähigkeit einer erfindungsgemäßen Fächerschleifscheibe ebenfalls bevorzugt.

Optimale Anstellwinkel der einzelnen Schleiflamellen gegenüber der Außenoberfläche des Trägertellers liegen im Bereich zwischen 3 ° und 13 °, insbesondere im Bereich zwischen 9 ° bis 12 °. Diese vergleichsweise flachen Anstellwinkel der Flächenebene der Schleiflamelle gegenüber der Tragfläche des Trägertellers liefern optimale Nutzungsergebnisse des Schleifpotentials der Schleiflamellen einer Lamellenschleifscheibe. Idealerweise sind dabei alle Schleiflamellen einer Lamellenschleifscheibe mit demselben Anstellwinkel am Trägerteller angeordnet und im Vergleich zu den jeweils benachbarten Schleiflamellen jeweils um den gleichen Winkelbetrag relativ zur Rotationsachse der Lamellenschleifscheibe versetzt.

Das Schleifgewebe umfasst üblicherweise ein Grundgewebe, auf das die Kornmischung aufgetragen wird. Das Grundgewebe dient somit als Tragmittel für die Kornmischung. Bevorzugt besteht das Grundgewebe aus Polyester oder aus einer Mischung aus Polyester und Baumwolle.

Neben dem Grundgewebe und der Kornmischung kann das Schleifgewebe weitere Zusatzstoffe, beispielsweise zur Anbindung des Schleifkorns an das Grundgewebe und/oder zur Modifikation der Schleifeigenschaften der Fächerschleifscheibe, aufweisen. Hier hat es sich als vorteilhaft erwiesen, wenn das Schleifgewebe als Füllstoff Kalziumkarbonat (CaCO₃) enthält. Ergänzend oder alternativ weist das Schleifgewebe idealerweise Phenolharz als Bindemittel auf.

Die Anteile der im Schleifgewebe vorhandenen Komponenten, beispielsweise des Grundgewebes, der Kornmischung, des oder der Füllstoffe und/oder Bindemittel, können in einem breiten Spektrum variieren. Es hat sich allerdings zum Erhalt optimaler Schleifergebnisse und langer Nutzungsintervalle als vorteilhaft erwiesen, wenn der Anteil der beiden Komponenten der Kornmischung in Bezug auf das Gesamtschleifgewebe in bestimmten Bereichen liegt. Idealerweise beträgt der Anteil der Kornmischung an sich 25% bis 70% an der Gesamtmasse des Schleifgewebes. Im Einzelnen liegt der Masseanteil Zirconiumdioxid am Schleifgewebe bei 20% bis 50 %, insbesondere bei 25% bis 35% und ganz besonders bei 30% bis 32%, und der Masseanteil Aluminiumoxid am Schleifgewebe bei 6% bis 20%, insbesondere bei 6% bis 15% und ganz besonders bei 7% bis 10%.

Die erfindungsgemäßen Vorteile können grundsätzlich mit Fächerschleifscheiben mit einem Durchmesser im Bereich zwischen 110 mm und 130 mm erreicht werden. Besonders bewährt hat es sich allerdings, wenn der Durchmesser der Fächerschleifscheibe gemäß den vorstehenden Ausführungsformen vorzugsweise 115 mm oder 125 mm beträgt. Der Durchmesser der Fächerschleifscheibe ist dabei der Randabstand zweier auf dem Rand der Fächerschleifscheibe liegender Punkte, deren Verbindungsgerade durch die Rotationsachse der Fächerschleifscheibe verläuft.

Die einzelnen Schleiflamellen sind erfindungsgemäß zwischen 24 mm bis 30 mm breit. Vorzugsweise sind sie zwischen 24 mm bis 25 mm breit bei einem Scheibendurchmesser von 115 mm und vorzugsweise 27 mm bis 30 mm breit bei einem Scheibendurchmesser von 125 mm. Die einzelnen Schleiflamellen sind ferner ergänzend oder alternativ bevorzugt 19 mm bis 26 mm lang. Dabei werden für eine Lamellenschleifscheibe vorzugsweise Schleiflamellen mit gleichen Abmessungen verwendet.

Nachfolgend wird die Erfindung anhand eines in den Figuren angegebenen Ausführungsbeispiels näher erläutert. Es zeigen schematisch
- Fig. 1: eine Draufsicht auf die Vorderseite beziehungsweise Schleifseite einer Fächerschleifscheibe;
- Fig. 2: eine Seitenschnittansicht entlang der Linie I-I aus Fig. 1; und
- Fig. 3: eine einzelne Schleiflamelle in Draufsicht.

Wesentliche Elemente der Fächerschleifscheibe 1 sind ein kreisscheibenförmiger Trägerteller 2 mit einer Durchgangsöffnung 3 und auf die Schleifseite der Fächerschleifscheibe 1 auf der Außenseite des Trägertellers 2 angeordneten Schleiflamellen 4. Die einzelnen Schleiflamellen 4 sind rechteckig ausgebildet und einander überlappend fächerartig und kreisförmig die Durchgangsöffnung 3 umlaufend zum Außenrand des Trägertellers 2 mit dem Trägerteller 2, beispielsweise über Klebverbindungen, verbunden. Insgesamt hat die Fächerschleifscheibe einen Durchmesser D von 125 mm.

Die Fächerschleifscheibe 1 kann ferner Einbuchtungen zur Aufnahme einer Befestigungsmutter, insbesondere im Bereich der Durchgangsöffnung 3, Befestigungsmittel, wie beispielsweise ein Gewinde, oder weitere bei derartigen Fächerschleifscheiben im Stand der Technik zum Einsatz kommende und über den in Fig. 1 angegebenen Grundaufbau hinausgehende Merkmale aufweisen.

Weitere Details zum Aufbau der Fächerschleifscheibe ergeben sich ferner aus der Seitenschnittansicht gemäß Fig. 2. Fig. 2 ist eine Querschnittsansicht entlang der Linie I-I aus Fig. 1. Die einzelnen Schleiflamellen 4 bestehen aus einem Schleifgewebe 8, umfassend ein Grundgewebe 6 und auf das Grundgewebe 6 aufgetragenes Schleifkorn 7, das aus Übersichtlichkeitsgründen in Fig. 2 als Schicht dargestellt ist und konkret eine Vielzahl von Schleifkörnern umfasst, im vorliegenden Ausführungsbeispiel mit einer durchschnittlichen Partikelgröße von 348 µm (Korngröße 50 gemäß CAMI). Die Schleiflamellen 4 sind einander überlappend um den Mittelpunkt der Durchgangsöffnung 3 angeordnet. In Fig. 2 ist die Gesamtheit der Schleiflamellen 4 als Schleiflamellenschicht 4' dargestellt und beispielhaft die einzelne Schleiflamelle 4a aus Fig. 1 in dieser Schicht angegeben. Die flachen Schleiflamellen 4 sind dabei mit einem Anstellwinkel α schräg gegenüber der kreisförmigen Außenoberfläche beziehungsweise Tragoberfläche O des Trägertellers 2 angeordnet. Die Tragoberfläche O ist dabei eine im Wesentlichen quer zur Rotationsachse R der Fächerschleifscheibe 1 verlaufende Tragfläche am Trägerteller 2. Die insgesamt 36 Schleiflamellen 4 sind gleichförmig ausgebildet und jeweils in einem Winkelabstand von 10° zueinander gleichmäßig verteilt um die Rotationsachse R der Fächerschleifscheibe 1 angeordnet.

Das Schleifgewebe 8 umfasst neben einer Kornmischung, bestehend aus einer Mischung aus Zirkoniumoxid und Aluminiumoxid, weitere Bestandteile, wie beispielsweise Kalziumkarbonat als Füllstoff und Phenolharz als Bindemittel. Im konkreten Ausführungsbeispiel besteht die Kornmischung des Schleifkorns aus 70% Zirkoniumoxid und 30% Aluminiumoxid, bezogen auf die Masseanteile der beiden Komponenten an der Gesamtmasse der Kornmischung. In Bezug auf die Gesamtmasse des Schleifgewebes 8 betragen die Massenanteile und Prozent m/m Zirkoniumdioxid 30% und Aluminiumoxid 13%. Die weiteren Massenanteile des Schleifgewebes 8 gehen unter anderem auf das aus Polyester bestehende Grundgewebe 6 und weitere im Schleifgewebe 8 enthaltene Bestandteile, wie beispielsweise den Füllstoff Kalziumkarbonat und das Bindemittel Phenolharz, zurück.

Eine einzelne Schleiflamelle 4 der Schleiflamellen aus den Figuren 1 und 2 ist ferner in Fig. 3 in Draufsicht angegeben. Diese einzelne Schleiflamelle 4 weist eine Breite B von 28 mm und eine Länge L von 20 mm auf.

## Patentansprüche

1. Fächerschleifscheibe (1) mit einem Trägerteller (2) und mit um eine zentrale Öffnung (3) auf den Trägerteller (2) aufgebrachten Schleiflamellen (4) aus Schleifgewebe (8), umfassend ein Grundgewebe (6) und auf dem Grundgewebe (6) aufgebrachtes Schleifkorn (7),
wobei der Durchmesser (D) der Fächerschleifscheibe (1) im Bereich zwischen 110 mm und 130 mm liegt, und
wobei die Schleiflamellen (4) rechteckig ausgebildet sind,
**dadurch gekennzeichnet,**
**dass** die Schleiflamellen (4) eine Breite (B) im Bereich zwischen 24 mm und 30 mm aufweisen,
**dass** das Schleifkorn (7) eine Kornmischung ist, die aus 25 % bis 75 % Zirconiumdioxid und aus 25 % bis 75 % Aluminiumoxid besteht,
und **dass** die Anzahl der Schleiflamellen (4) zwischen 30 und 46 Stück beträgt.

2. Fächerschleifscheibe (1) gemäß Anspruch 1,
**dadurch gekennzeichnet,**
**dass** die Kornmischung des Schleifkorns (7) aus 50 % bis 75 % und insbesondere aus 70 % bis 75 % Zirconiumdioxid und aus 25 % bis 50 % und insbesondere 25 % bis 30 % Aluminiumoxid besteht.

3. Fächerschleifscheibe (1) gemäß einem der vorhergehenden Ansprüche,
**dadurch gekennzeichnet,**
**dass** die Anzahl der Schleiflamellen (4) zwischen 34 und 40 Stück beträgt.

4. Fächerschleifscheibe (1) gemäß einem der vorhergehenden Ansprüche,
**dadurch gekennzeichnet,**
**dass** das Grundgewebe (6) aus Polyester oder aus einer Mischung aus Polyester und Baumwolle besteht.

5. Fächerschleifscheibe (1) gemäß einem der vorhergehenden Ansprüche,
**dadurch gekennzeichnet,**
**dass** das Schleifgewebe (8) als Füllstoff Kalziumkarbonat und/oder als Bindemittel Phenolharz aufweist.

6. Fächerschleifscheibe (1) gemäß einem der vorhergehenden Ansprüche,
**dadurch gekennzeichnet,**
**dass** der Anteil am Schleifgewebe (8) 20 % bis 50 %, insbesondere 25 % bis 35 % und ganz besonders 30 % bis 32 %, Zirconiumdioxid und 6 % bis 20 %, insbesondere 6 % bis 15% und ganz besonders 7 % bis 10 %, Aluminiumoxid beträgt.

7. Fächerschleifscheibe (1) gemäß einem der vorhergehenden Ansprüche,
**dadurch gekennzeichnet,**
**dass** sie (1) einen Durchmesser (D) von 115 mm oder 125 mm aufweist.

8. Fächerschleifscheibe (1) gemäß einem der vorhergehenden Ansprüche,
**dadurch gekennzeichnet,**
**dass** die Schleiflamellen (4) eine Länge (L) im Bereich zwischen 19 mm und 26 mm aufweisen.

9. Fächerschleifscheibe (1) gemäß einem der vorhergehenden Ansprüche,
**dadurch gekennzeichnet,**
**dass** die Schleiflamellen (4) in einem Winkel (α) im Bereich zwischen 3 ° bis 13 ° und insbesondere zwischen 9 ° bis 12 ° zur Tragoberfläche (0) des Trägertellers (2) angeordnet sind.

## Claims

1. An abrasive flap disc (1) having a carrier plate (2) and abrasive lamellae (4) which are arranged on the carrier plate (2) around a central opening (3) and are made of abrasive fabric (8) comprising a base fabric (6) and abrasive grain (7) applied to the base fabric (6), the diameter (D) of the abrasive flap disc (1) being in the range between 110 mm and 130 mm, and
the abrasive lamellae (4) being designed as rectangular,
**characterized in that**
the abrasive lamellae (4) have a width (B) in the range between 24 mm and 30 mm, that the abrasive grain (7) is a grain mixture, which consists of 25% to 75% zirconium dioxide and of 25% to 75% aluminum oxide,
and that the number of the abrasive lamellae (4) is between 30 and 46.

2. The abrasive flap disc (1) according to claim 1,
**characterized in that**
the grain mixture of the abrasive grain (7) consists of 50% to 75% and in particular of 70% to 75% zirconium dioxide, and of 25% to 50% and in particular 25% to 30% aluminum oxide.

3. The abrasive flap disc (1) according to any one of the preceding claims,
**characterized in that**
the number of the abrasive lamellae (4) is between 34 and 40.

4. The abrasive flap disc (1) according to any one of the preceding claims,
**characterized in that**
the base fabric (6) consists of polyester or of a mixture of polyester and cotton.

5. The abrasive flap disc (1) according to any one of the preceding claims,
**characterized in that**
the abrasive fabric (8) has calcium carbonate as a filler and/or phenolic resin as a binder.

6. The abrasive flap disc (1) according to any one of the preceding claims,
**characterized in that**
the portion of abrasive fabric (8) is 20% to 50%, in particular 25% to 35%, and very particularly 30% to 32% zirconium dioxide and 6% to 20%, in particular 6% to 15%, and very particularly 7% to 10% aluminum oxide.

7. The abrasive flap disc (1) according to any one of the preceding claims,
**characterized in that**
it (1) has a diameter (D) of 115 mm or 125 mm.

8. The abrasive flap disc (1) according to any one of the preceding claims,
**characterized in that**
the abrasive lamellae (4) have a length (L) in the range between 19 mm and 26 mm.

9. The abrasive flap disc (1) according to any one of the preceding claims,
**characterized in that**
the abrasive lamellae (4) are arranged at an angle (α) in the range between 3° to 13° and in particular between 9° to 12° with respect to the support surface (O) of the carrier plate (2).

## Revendications

1. Disque abrasif (1) à lamelles ayant une plaque de support (2) et des lamelles abrasives (4) qui sont disposées sur la plaque de support (2) autour d'une ouverture centrale (3) et sont faites de tissu abrasif (8) comprenant un tissu de base (6) et des particules abrasives (7) appliquées sur le tissu de base (6),
le diamètre (D) du disque abrasif (1) à lamelles étant compris dans une plage de 110 mm à 130 mm, et
les lamelles abrasives (4) étant de conception rectangulaire,
**caractérisé en ce que**
les lamelles abrasives (4) ont une largeur (B) comprise dans une plage de 24 mm à 30 mm, **en ce que** les particules abrasives (7) sont un mélange de particules qui est constitué de 25 % à 75 % de dioxyde de zirconium et de 25 % à 75 % d'oxyde d'aluminium,
et **en ce que** le nombre de lamelles abrasives (4) est compris entre 30 et 46.

2. Disque abrasif (1) à lamelles selon la revendication 1,
**caractérisé en ce que**
le mélange de particules des particules abrasives (7) est constitué de 50 % à 75 %, et en particulier de 70 % à 75 %, de dioxyde de zirconium, et de 25 % à 50 %, et en particulier de 25 % à 30 % d'oxyde d'aluminium.

3. Disque abrasif (1) à lamelles selon l'une quelconque des revendications précédentes,
**caractérisé en ce que**
le nombre de lamelles abrasives (4) est compris entre 34 et 40.

4. Disque abrasif (1) à lamelles selon l'une quelconque des revendications précédentes,
**caractérisé en ce que**
le tissu de base (6) est constitué de polyester ou d'un mélange de polyester et de coton.

5. Disque abrasif (1) à lamelles selon l'une quelconque des revendications précédentes,
**caractérisé en ce que**
le tissu abrasif (8) comprend du carbonate de calcium en guise de charge et/ou une résine phénolique en guise de liant.

6. Disque abrasif (1) à lamelles selon l'une quelconque des revendications précédentes,
**caractérisé en ce que**
les proportions pour le tissu abrasif (8) sont de 20 % à 50 %, en particulier de 25 % à 35 %, et tout particulièrement de 30 % à 32 % de dioxyde de zirconium, et de 6 % à 20 %, en particulier de 6 % à 15 %, et tout particulièrement de 7 % à 10 % d'oxyde d'aluminium.

7. Disque abrasif (1) à lamelles selon l'une quelconque des revendications précédentes,
**caractérisé en ce qu'**
il (1) possède un diamètre (D) de 115 mm ou de 125 mm.

8. Disque abrasif (1) à lamelles selon l'une quelconque des revendications précédentes,
**caractérisé en ce que**
les lamelles abrasives (4) ont une longueur (L) comprise dans une plage de 19 mm à 26 mm.

9. Disque abrasif (1) à lamelles selon l'une quelconque des revendications précédentes,
**caractérisé en ce que**
les lamelles abrasives (4) sont agencées selon un angle (α) compris dans une plage de 3° à 13°, et en particulier de 9° à 12° par rapport à la surface de support (O) de la plaque de support (2).
